# EUROPÄISCHE PATENTSCHRIFT

(11) **EP 0 074 575 B1**
(45) Veröffentlichungstag und Bekanntmachung des Hinweises auf die Patenterteilung: **30.12.1986**
(21) Anmeldenummer: 82108120.5
(22) Anmeldetag: 02.09.1982
(51) Int. Cl.: H01H 1/20

(54) **Kontaktanordnung für elektrische Schaltgeräte**
Contact arrangement for an electrical switch device
Agencement de contact pour appareillage de commutation électrique

(30) Priorität: 14.09.1981 DE 3136354
(43) Veröffentlichungstag der Anmeldung: 23.03.1983
(73) Patentinhaber: SIEMENS AKTIENGESELLSCHAFT, 80333 München (DE)
(72) Erfinder: Streich, Georg, D-8450 Amberg (DE); Harbauer, Werner, Dipl.-Ing., D-8460 Schwandorf (DE); Bauer, Johann, D-8451 Ebermannsdorf (DE)

## Beschreibung

Die Erfindung bezieht sich auf eine Kontaktanordnung für elektrische Schaltgeräte, insbesondere elektromagnetische Schalgeräte, bestehend aus einer in einem Kontaktbrückenträger über einen gegen Verschieben quer zur Bewegungsrichtung geführten Federteller gehaltenen, entgegen der Kraft einer Kontaktdruckfeder in Bewegungsrichtung mit dem Federteller verschiebbaren, abgekröpften Kontaktbrücke, die mit feststehenden Kontaktteilen über Kontaktauflagen in Verbindung bringbar ist.

Bei bekannten Schaltgeräten der obengenannten Art ist in ein Fenster des Kontaktbrückenträgers jeweils eine Kontaktbrücke eingesetzt und von dem Federteller gegen Verschieben im Kontaktbrückenträger gehalten (DE-U-1 744 061, DE-B-1 140 264).

Der Erfindung liegt die Aufgabe zugrunde, diese bekannte Schaltgeräteausführung der Starkstromtechnik dahingehend abzuändern, daß ohne Schwierigkeiten auch Kontaktbrücken für elektronische Schaltkreise Verwendung finden können.

Dies wird auf einfache Weise durch die im Kennzeichen des Anspruches 1 angegebenen Merkmale. erreicht.

Hierdurch ist es möglich, im Gegensatz zu einer weiterhin auf dem Relaisgebiet bekannten Anordnung (US-A-3 272 949), bei der die einzelnen Kontaktbrücken im Abstand zueinander liegen, die Kontaktbrücken derart dicht beieinander zu hatten, daß die einzelnen Kontaktauflagen praktisch als geschlossenes Ganzes auf der einstückigen Festkontaktteilauflage aufliegen, so daß der Kontaktauflagenquerschnitt am feststehenden Kontaktteil komplett ausgenutzt werden kann. Um die dicht nebeneinanderliegenden Kontaktbrückenteile vorzugsweise maschinell in ein Fenster des Kontaktbrückenträgers zwischen Federteller und Abstützungskante einfach einschieben zu können, haben sich die im kennzeichnenden Teil des Anspruches 2 angegebenen Merkmale als vorteilhaft erwiesen. Verhakungen an der Kontaktauflage beim Einschieben können mit Sicherheit verhindert werden, wenn die Kontaktauflagen in der durch das Kennzeichen des Anspruches 3 angegebenen Weise ausgebildet sind. Die Kreisquerschnittsform der Kontaktauflagen der feststehenden Kontaktteile kann beibehalten werden, wenn die Kontaktauflagen gemäß Kennzeichen des Anspruches 4 ausgebildet sind.

Anhand der Zeichnung wird ein Ausführungsbeispiel gemäß der Erfindung beschrieben und die Wirkungsweise näher erläutert.

Es zeigen :
Figur 1 schematisch dargestellt die erfindungsgemäße Kontaktanordnung in Seitenansicht,
Figur 2 eine Draufsicht bei geschnittenem Kontaktbrückenträger,
Figur 3 den Beginn des Einschubvorganges der Kontaktbrücken.

Der von einem nicht näher dargestellten Magnetantrieb angetriebene Kontaktbrückenträger 1 besitzt eine fensterförmige Öffnung 2, an deren einen Abstützungskante 3 sich die Kontaktdruckfeder 4 abstützt, die andererseits an dem Federteller 5 unter Kraftschluß anliegt. Der Federteller 5 ist mit Lappen 6 in Betätigungsrichtung des Kontaktbrückenträgers 1 an diesem verschiebbar geführt und gegen Herausrutschen gesichert. Zwischen dem Federteller 5 und der anderen Abstützungskante 7 ist die Kontaktbrücke 8 eingepreßt. Sie besteht aus den beiden Kontaktbrückenteilen 9 und 10, die durch Längsteilung der Kontaktbrücke entstanden sind und die anstelle einer üblichen einstückigen Kontaktbrücke gemeinsam zwischen Federteller 5 und Abstützungskante 7 eingeschoben werden können, wie dies Fig. 3 im Anfangsstadium darstellt. Im Bereich der Abkröpfung 11 sind die Kontaktbrückenteile 9 und 10 durch Ausnehmungen 12 schmaler ausgeführt, so daß die genaue Breite der Kontaktbrücken eingehalten werden kann. Zumindest an den Biegestellen ist . nämlich sonst zu befürchten, daß sich das Material verbreitert, so daß die Kontaktbrückenteile 9 und 10 nicht, wie in Fig. 2 dargestellt. dicht nebeneinander liegen können. Die Kontaktauflagen 13 sind, wie Fig. 2 ebenfalls zeigt, halbkreisförmig ausgebildet, so daß sich nach Einführen der beiden Kontaktbrückenteile 9 und 10 eine kreisförmige Kontaktauflage als Gesamtauflage ergibt, deren Teile so dicht nebeneinander liegen, daß die Kontaktauflage 14 am feststehenden Kontaktteil 15 praktisch komplett bedeckt ist, ohne einen Spalt zwischen den beiden Kontaktauflagen 13 freizulassen. Außerhalb der Kontaktauflagen , sind Einführansätze 16 vorhanden, die, wie Fig. 3 zeigt, zwischen den Federteller 5 und die Abstützungskante 7 zum Einführen der Kontaktbrücken geschoben werden können. Die pultdachförmige Ausführung der Kontaktauflagen 13 ermöglicht weiterhin das leichtere Eingleiten der Kontaktbrücke zwischen Federteller 5 und Abstützungskante 7, ohne daß die Kontaktbrücke beim Einschieben verhakt. Die Einführungsansätze 16 können mit Abschrägungen versehen werden, so daß das Einführen durch die Schrägflächen weiterhin vereinfacht wird, ohne hierbei einen Aufwand treiben zu müssen.

## Patentansprüche

1. Kontaktanordnung für elektrische Schaltgeräte, insbesondere elektromagnetische Schaltgeräte, bestehend aus einer in einem Kontaktbrückenträger (1) über einen gegen Verschieben quer zur Bewegungsrichtung geführten Federteller (5) gehaltenen, entgegen der Kraft einer Kontaktdruckfeder (4) in Bewegungsrichtung mit dem Federteller (5) verschiebbaren, abgekröpften Kontaktbrücke (8), die mit feststehenden Kontaktteilen (15) über Kontaktauflagen (14) in Verbindung bringbar ist, dadurch gekennzeichnet, daß die Kontaktbrücke (8) in Längsrichtung zweigeteilt (9, 10) ist und im Bereich der Abkröpfung (11) beidseitig schmaler als die Maximalbreite ausgeführt ist.

2. Kontaktanordnung nach Anspruch 1, dadurch gekennzeichnet, daß die Kontaktbrückenteile (9, 10) außerhalb der Kontaktauflagen (13) mit Einführungsansätzen (16) zum Einführen der Kontaktbrücke (8) zwischen Federteller (5) und Abstützungskante (7) am Kontaktbrückenträger (1) versehen sind.

3. Kontaktanordnung nach Anspruch 1 oder 2, dadurch gekennzeichnet, daß die Kontaktauflagen (13) der Kontaktbrücke (8) in Einschubrichtung der Kontaktbrücke (8) pultdachförmig ausgebildet sind.

4. Kontaktanordnung nach Anspruch 1 oder 2, dadurch gekennzeichnet, daß die Kontaktauflagen (13) der Kontaktbrücke (8) je Kontaktbrückenteil (9, 10) halbkreisförmig ausgebildet sind.

## Claims

1. Contact arrangement for electrical switching devices, in particular electromagnetic switching devices, comprising an angled contact bridge (8) held in a contact bridge carrier (1) by means of a spring plate (5) guided transversely to the direction of movement against shifting, displaceable in the direction of movement with the spring plate (5) against the force of a contact pressure spring (4), which contact bridge can be brought into contact with fixed contact parts (15) by means of contact supports (14), characterised in that the contact bridge (8) is divided into two parts (9, 10) in the longitudinal direction, and in the region of the angled point (11) is made to be narrower on both sides than the maximum width.

2. Contact arrangement according to claim 1, characterised in that the contact bridge parts (9, 10) outside the contact supports (13) are provided with leading ends (16) for inserting the contact bridge (8) between the spring plate (5) and the support surface (7) on the contact bridge carrier (1).

3. Contact arrangement according to claim 1 or 2, characterised in that the contact supports (13) of the contact bridge (8) are of desk-top design in the slide-in direction of the contact bridge (8).

4. Contact arrangement according to claim 1 or 2, characterised in that the contact supports (13) of the contact bridge (8) are of semi-circular construction for each contact bridge part (9, 10) respectively.

## Revendications

1. Dispositif de contact pour appareillages de commutation éléctrique, en particulier pour appareillages de commutation électromagnétiques, comprenant un pont de contact contrecoudé (8) qui est maintenu dans un support de ponts de contact (1), au moyen d'une cuvette de ressort (5), elle-même guidée de manière à ne pas pouvoir se déplacer transversalement à la direction de mouvement du pont de contact, lequel est déplaçable avec la cuvette à ressort (5) dans la direction de mouvement, contre la force d'un ressort de pression de contact (4), et peut être amené en liaison avec des parties (15) de contacts fixes par des plots de contact (14), caractérisé en ce que le pont de contact (8) est divisé dans le sens de sa longueur en deux parties (9, 10) et que, dans la région du double coude (11), il est réduit en largeur, des deux côtés, par rapport à la largeur maximale.

2. Dispositif selon la revendication 1, caractérisé en ce que les parties du pont de contact (9, 10) sont munies, à l'extérieur des plots de contact (13), de bouts formant des guides d'entrée (16) pour l'insertion du pont de contact (8) entre la cuvette de ressort (5) et le bord d'appui (7) sur le support de ponts de contact (1).

3. Dispositif selon la revendication 1 ou 2, caractérisé en ce que les plots de contact (13) du pont de contact (8) sont conformés en toit pentu dans le sens de l'insertion du pont de contact (8).

4. Dispositif selon la revendication 1 ou 2, caractérisé en ce que les plots de contact (13) du pont de contact (8) sont conformés en demi- cercle sur chaque partie (8, 9) du pont de contact.
